# EUROPÄISCHE PATENTSCHRIFT

(11) **EP 2 749 499 B1**
(45) Veröffentlichungstag und Bekanntmachung des Hinweises auf die Patenterteilung: **10.06.2015**
(21) Anmeldenummer: 12008645.9
(22) Anmeldetag: 28.12.2012
(51) Int. Cl.: B65B 57/00, B65B 7/16, F16P 1/02, B65H 20/02, B65B 47/00

(54) **Verpackungsmaschine mit einer Schutzeinrichtung und Verfahren**
Packaging machine with a protective device and method
Machine d'emballage avec un dispositif de protection et procédé

(43) Veröffentlichungstag der Anmeldung: 02.07.2014
(73) Patentinhaber: Multivac Sepp Haggenmüller GmbH & Co. KG, 87787 Wolfertschwenden (DE)
(72) Erfinder: Gabler, Albert, 87787 Wolfertschwenden (DE); Negele, Wolfgang, 87724 Ottobeuren (DE); Bieringer, Stefan, 87730 Bad Grönenbach (DE)
(74) Vertreter: Grünecker Patent- und Rechtsanwälte PartG mbB

(56) Entgegenhaltungen:
- EP-A1- 0 483 446
- DE-A1- 19 920 260
- DE-A1-102008 053 665
- DE-U1- 8 623 122

## Beschreibung

Die Erfindung bezieht sich auf eine Verpackungsmaschine mit einer Schutzeinrichtung mit den Merkmalen des Anspruchs 1 sowie auf ein Verfahren zum Betrieb einer Verpackungsmaschine mit den Merkmalen des Anspruchs 9.

Es sind aus der WO 2011/154743, speziell in den Figuren 1 und 2 gezeigt, und aus der EP 1996470 B1, speziell Figur 1, Schalenverschließmaschinen mit Schutzabdeckungen bekannt, wobei die Schutzabdeckungen um eine horizontale Achse nach oben schwenkbar am Maschinenrahmen vorgesehen sind. Damit kann der abgedeckte Bereich von einer vorderen und hinteren Bedienerseite her für Reinigungs- oder Wartungsarbeiten zugänglich gemacht werden, wobei hierzu an der vorderen und hinteren Bedienerseite jeweils schwenkbare Schutzabdeckung vorhanden sein müssen. Eine Zugänglichkeit von oben ist hierbei nicht gegeben.

Aus der Praxis und EP 1772384 A1, speziell in der Figur 3 gezeigt, sind Tiefziehverpackungsmaschinen bekannt, die Schutzabdeckungen aufweisen, die nicht mit dem Maschinenrahmen mechanisch verbunden sind, wobei aber mittels Sensoren ein Vorhandensein der Schutzabdeckung von der Maschinensteuerung überwacht wird. Diese Schutzhauben sind abnehmbar und werden auf den Boden oder anderweitig abseits abgelegt, um den abgedeckten Bereich allseitig für Reinigungs- oder Wartungstätigkeiten zugänglich zu machen. Durch das beliebige Entfernen der Schutzhauben und das willkürliche Ablegen durch das Bedienpersonal kann es zu Beschädigungen an den Schutzhauben kommen und ein passgenaues Wiederauflegen und die folgende Abfrage durch Sensoren kann erschwert oder sogar verhindert werden. Eine mögliche Folge davon ist, dass die Tiefziehverpackungsmaschine nicht mehr gestartet werden kann. Ein weiteres Problem stellt die Gefahr von Verschmutzungen an beispielsweise auf dem Boden abgelegten Schutzhauben dar. Aus Gründen der Hygiene ist dies vor allem im Lebensmittelbereich kritisch oder nicht zulässig.

EP-A-483446 zeigt eine Verckungsmaschine mit einer um eine Achse schwenkbaren Schutzklappe um einen Arbeitsbereich der Verpackungsmaschine abzudecken.

Aufgabe der vorliegenden Erfindung ist es, eine Schutzeinrichtung für eine Verpackungsmaschine, vorzugsweise für eine Schalenverschließmaschine oder eine Tiefziehverpackungsmaschine, und ein Verfahren zum Betrieb einer Verpackungsmaschine zur Verfügung zu stellen, die eine möglichst einfache Konstruktion einer Schutzeinrichtung und eine gute Zugänglichkeit des Bereiches unter der Schutzeinrichtung ermöglicht.

Diese Aufgabe wird gelöst durch eine Verpackungsmaschine mit einer Schutzeinrichtung mit den Merkmalen des Anspruchs 1 bzw. durch ein Verfahren zum Betrieb einer solchen Verpackungsmaschine mit den Merkmalen des Anspruchs 9. Vorteilhafte Weiterbildungen der Erfindung sind in den Unteransprüchen angegeben.

Die erfindungsgemäße Verpackungsmaschine mit einer Schutzeinrichtung, die eine Schutzhaube und einen Rahmen umfasst, zeichnet sich dadurch aus, dass der Rahmen eine Welle mit zwei Rollen und die Schutzhaube Führungen aufweist, wobei die Führungen mit den Rollen derart zusammenwirken, dass die Schutzhaube anhebbar, um die Welle neigbar und verschiebbar ist. Diese konstruktiv einfache und somit kostengünstig herstellbare Schutzeinrichtung führt zu einer sehr guten Zugänglichkeit für den Bediener sowohl seitlich von der Bedienseite der Verpackungsmaschine, als auch von oben. Gleichzeitig bleibt die Schutzhaube mit der Verpackungsmaschine verbunden und kann nicht beschädigt werden.

Bevorzugt ist die Welle drehbar am Rahmen angebracht. Dabei sind die zwei Rollen bevorzugt mittels der Welle zueinander synchronisiert, um eine geradlinige Bewegung der Schutzhaube zu unterstützen.

In einer vorteilhaften Ausführung weisen die Rollen eine Lauffläche mit einer derart hohen Friktion auf, dass Gleitreibung entlang der Führungen verhindert wird.

In einer weiteren bevorzugten Ausführung weisen die Rollen eine Lauffläche mit einer Dämpfung auf, um eine Dämpfungswirkung mit einem Anschlag der Schutzhaube ohne weitere Dämpfungselemente zu ermöglichen.

Dabei sind die Laufflächen der Rollen vorzugsweise aus einem Elastomer hergestellt, um sowohl eine hohe Friktion aufweisen zu können als auch eine dämpfende Wirkung zu erzielen. Beispielsweise kann es sich bei dem Elastomer um Gummi oder Silikon handeln.

Bevorzugt ist ein Mittel zur Überwachung der Arbeitsposition der Schutzhaube vorgesehen, um mittels einer Maschinensteuerung einen Produktionsstart erst freizugeben, wenn sich die Schutzhaube in ihrer Arbeitsposition befindet.

Vorzugsweise ist die Schutzhaube in einer Entnahmeposition schlüssellos von der Schutzeinrichtung abnehmbar, um für besondere Wartungszwecke die Zugänglichkeit auch von der Rückseite der Verpackungsmaschine weiter zu verbessern.

Das erfindungsgemäße Verfahren zum Betrieb einer Verpackungsmaschine mit einer Schutzeinrichtung zum Bewegen einer Schutzhaube weist folgende Schritte auf:
- Anheben und Neigen der Schutzhaube um eine Welle,
- Verschieben der Schutzhaube entlang Führungen in der Schutzhaube, die auf zwei Rollen der Welle laufen, und
- Neigen der Schutzhaube um die Welle in eine Endlage.

Der Vorteil liegt in einer einfachen Bedienung der Schutzeinrichtung, indem die Schutzhaube angehoben und nach hinten bzw. quer zu einer Produktionsrichtung geschoben werden kann, um den darunter befindlichen Bereich dem Bedienpersonal für Reinigungs- oder Wartungszwecken möglichst großflächig zugänglich zu machen.

Vorzugsweise wirken die Rollen als Dämpfer in der Endlage nach dem Verschieben der Schutzhaube, um Schäden und Geräusche beim Erreichen der Endlage zu vermeiden.

Bevorzugt wird mittels der Welle und den auf der Welle zueinander synchronisierten zwei Rollen ein geradliniges Verschieben der Schutzhaube unterstützt, um für eine solche geradlinige Bewegung keine weiteren Führungseinrichtungen zu benötigen.

In einer vorteilhaften Ausführung wird die Lage der Schutzhaube in einer Arbeitsposition mittels wenigstens eines Mittels zur Überwachung der Arbeitsposition abgefragt, wobei das Mittel ein Sensor oder ein Schalter sein kann und eine Maschinensteuerung einen Produktionsstart erst freigibt, wenn sich die Schutzhauben in ihrer Arbeitsposition befinden. Das Überwachungsmittel kann berührungslos arbeiten.

Die Schutzhaube kann bevorzugt in einer Entnahmeposition schlüssellos abgenommen werden.

Im Folgenden wird ein vorteilhaftes Ausführungsbeispiel der Erfindung anhand einer Zeichnung näher erläutert. Im Einzelnen zeigen:
- Fig. 1: eine schematische Ansicht einer erfindungsgemäßen Schalenverschließmaschine mit einer Schutzeinrichtung in einer Arbeitsstellung,
- Fig. 2: eine schematische Ansicht der Schutzeinrichtung in einer angehobenen Stellung,
- Fig. 3: eine schematische Ansicht der Schutzeinrichtung in einer geöffneten Stellung und
- Fig.4: eine schematische Ansicht der Schutzeinrichtung mit einer entfernten Schutzhaube.

Gleiche Komponenten sind in den Figuren durchgängig mit gleichen Bezugszeichen versehen.

Fig. 1 zeigt eine erfindungsgemäße Schalenverschließmaschine 1 mit einer zwischen einer Abfuhreinrichtung 2 und einer Zuführeinrichtung 3 angeordneten Verschließstation 4. Die Zuführ- und Abfuhreinrichtung 3, 2 umfassen jeweils eine Schutzeinrichtung 5 mit jeweils einer Schutzabdeckung 6, deren Positionierung in einer geschlossenen bzw. Arbeitsposition mittels nicht näher dargestellter Sensoren von einer Maschinensteuerung 7 überwacht werden, damit die Schalenverschließmaschine 1 von einem Bediener nur gestartet werden kann, wenn sich beide Schutzhauben 6 in der Arbeitsposition befinden. In der Arbeitsposition liegen die Schutzhauben 6 auf dem Maschinenrahmen 8 auf und verhindern einen Zugriff in den abgedeckten Bereich. Die Schutzhauben 6 weisen an der Bedienseite 10 der Schalenverschließmaschine 1 einen Griff 9 auf, um eine manuelle Bedienung der Schutzeinrichtung 5 bzw. der Schutzhaube 6 selbst zu ermöglichen.

Fig. 2 zeigt die Schalenverschließmaschine 1 mit einer angehobenen Schutzhaube 6 an der Abfuhreinrichtung 2. Die Schutzeinrichtung 5 an der Abfuhreinrichtung 2 umfasst des Weiteren einen Rahmen 11, der sich seitlich, in der Figur links an der Abfuhreinrichtung 2 angeordnet, und entlang der Rückseite der Schalenverschließmaschine 1 erstreckt. Die Schutzeinrichtung 5 sorgt für das Abdecken eines Teilbereichs eines servoangetriebenen Transportbands 12, welches Schalen aus der Verschließstation 4 und der Schalenverschließmaschine 1 abführt. In der Verschließstation 4 werden die Schalen mit einer Deckelfolie verschlossen. Die Schutzhaube 6 wird beim Öffnungsvorgang soweit angehoben, dass die vordere untere Kante 13 der Schutzhaube 6 sich oberhalb der oberen Kante 14 des Rahmens 11 befindet, um im Folgenden ein Verschieben der Schutzhaube 6 nach hinten zu ermöglichen. Der Anhebevorgang erfolgt um eine Welle 15, die in den Figuren 3 und 4 sichtbar dargestellt ist.

Die Fig. 3 zeigt die Schalenverschließmaschine 1 mit der Schutzhaube 6, die nach hinten in die geöffnete Position geschoben wurde. Die Schutzhaube 6 umgreift mit Führungen 16, die mittels Blechabkantungen in einer seitlich orientierten L- oder U-Form (wie gezeigt) ausgeführt sind, Rollen 17, die in Figur 4 näher gezeigt sind. Die Rollen 17 sind selbst mit der Welle 15 an deren Wellenenden verbunden und die Welle 15 ist über zwei Halter 18 am Rahmen 11 der Schutzeinrichtung 5 angebracht. Da die Rollen 17 eine gummierte Lauffläche mit hoher Friktion aufweisen, wird die Schiebebewegung der Schutzhaube 6 derart synchronisiert, dass die Schutzhaube 6 eine nach hinten ausgerichtete geradlinige Bewegung ausführt, und dabei laufen die Führungen 16 auf den Rollen 17. Während dieser Bewegung neigt sich die Schutzhaube 6 kontinuierlich aufgrund der tiefer als die Rahmenoberkante 14 angeordneten Welle 15 bzw. Rollen 17 nach unten. In der in Fig. 3 gezeigten Stellung befindet sich die Schutzhaube 6 mit zwei in den Führungen 16 vorgesehenen Anschlägen 19, die in Fig. 4 zu gezeigt sind, an den Rollen 17, die aufgrund ihrer gummierten Lauffläche zusätzlich als Dämpfer wirken. Die Halter 18 umfassen jeweils noch eine weitere Gummi- oder Kunststoffrolle 20, die als Anlage für die Schutzhaube 6 in der geöffneten Stellung dient und die Neigung der Schutzhaube 6 somit begrenzt. Die Lage der Schutzhaube 6 in der geöffneten Position wird somit über die Rollen 17 und die Rollen 20 definiert und wird auch als Endlage bezeichnet. Die Rollen 20 müssen nicht drehbar an den Haltern 18 angebracht sein.

Fig. 4 zeigt die Schalenverschließmaschine 1 mit einer von der Schutzeinrichtung 5 abgenommen Schutzhaube 6. In dieser Ansicht sind die beiden innenliegenden Führungen 16 und jeweils eine Aussparung 21 der Schutzhaube 6 gezeigt. Um die Schutzhaube 6 von den Rollen 17 abnehmen zu können, wird die Schutzhaube 6 in eine Entnahmeposition angehoben, so dass sich die Rollen 17 im Bereich der Aussparung 21 befinden, und die Rollen 17 aus den Führungen 16 heraus gelangen können. Zusammenfassend kann festgestellt werden, dass die Öffnungs- und auch die Schließbewegung der Schutzhaube 6 lediglich durch die Anordnung und Zusammenwirkung der Welle 15 zusammen mit den zwei Rollen 17 am Rahmen 11 der Schutzeinrichtung 5 und den Führungen 16 mit den Anschlägen 19 der Schutzhaube 6 definiert wird.

Die Erfindung ist nicht auf eine Schalenverschließmaschine 1 beschränkt, sondern erstreckt sich auch auf eine Tiefziehverpackungsmaschine sowie auf Transporteinrichtungen, die Produkte zuführen und Verpackungen abführen und mit der Verpackungsmaschine zusammen eine Verpackungsanlage bilden. Alle diese Vorrichtungen können eine Schutzeinrichtung 5 in einer der hier geschilderten Varianten aufweisen.

Die Erfindung umfasst auch eine äquivalente Ausführung, bei der statt der Welle 15 mit den zwei Rollen 17 Gleitelemente vorgesehen sind, die in gleicher Weise mit der Schutzhaube zusammenwirken.

Bei dem in den Figuren dargestellten Ausführungsbeispiel ist der Rahmen 11 in Produktionsrichtung der Verpackungsmaschine 1 kürzer als die Schutzhaube 6. Dies führt dazu, dass die vordere untere Kante 13 der Schutzhaube 6 auch bei einem unbeabsichtigten Absenken der Schutzhaube 6 auf der oberen Kante 14 des Rahmens 11 ruht (siehe Figur 2), sobald die Schutzhaube 6 um eine kurze Distanz nach hinten geschoben ist. Auf diese Weise wird die Betriebssicherheit der Verpackungsmaschine 1 verbessert, weil durch den Kontakt zwischen den Kanten 13, 14 verhindert wird, dass die Kante 13 der Schutzhaube 6 beispielsweise mit dem Transportband 2 oder darauf befindlichen Schalen in Kontakt kommt.

## Patentansprüche

1. Verpackungsmaschine (1) mit einer Schutzeinrichtung (5), die eine Schutzhaube (6) und einen Rahmen (11) umfasst, **dadurch gekennzeichnet, dass** der Rahmen (11) eine Welle (15) mit zwei Rollen (17) und die Schutzhaube (6) Führungen (16) aufweist, wobei die Führungen (16) mit den Rollen (17) derart zusammenwirken, dass die Schutzhaube (6) anhebbar, um die Welle (15) neigbar und verschiebbar ist.

2. Verpackungsmaschine nach Anspruch 1, **dadurch gekennzeichnet, dass** die Welle (15) drehbar am Rahmen (11) angebracht ist.

3. Verpackungsmaschine nach Anspruch 2, **dadurch gekennzeichnet, dass** die zwei Rollen (17) mittels der Welle (15) zueinander synchronisiert sind.

4. Verpackungsmaschine nach einem der vorangehenden Ansprüche, **dadurch gekennzeichnet, dass** die Rollen (17) eine Lauffläche mit einer Friktion aufweisen.

5. Verpackungsmaschine nach einem der vorangehenden Ansprüche, **dadurch gekennzeichnet, dass** die Rollen (17) eine Lauffläche mit einer Dämpfung aufweisen.

6. Verpackungsmaschine nach einem der vorangehenden Ansprüche, **dadurch gekennzeichnet, dass** die Laufflächen der Rollen (17) aus einem Elastomer hergestellt sind.

7. Verpackungsmaschine nach einem der vorangehenden Ansprüche, **dadurch gekennzeichnet, dass** ein Mittel zur Überwachung der Arbeitsposition der Schutzhaube (6) vorgesehen ist.

8. Verpackungsmaschine nach einem der vorangehenden Ansprüche, **dadurch gekennzeichnet, dass** die Schutzhaube (6) in einer Entnahmeposition schlüssellos von der Schutzeinrichtung (5) abnehmbar ist.

9. Verfahren zum Betrieb einer Verpackungsmaschine (1) mit einer Schutzeinrichtung (5) zum Bewegen einer Schutzhaube (6), wobei das Verfahren folgende Schritte aufweist:
- Anheben und Neigen der Schutzhaube (6) um eine Welle (15),
- Verschieben der Schutzhaube (6) entlang Führungen (16) in der Schutzhaube (6), die auf zwei Rollen (17) der Welle (15) laufen, und
- Neigen der Schutzhaube (6) um die Welle (15) in eine Endlage.

10. Verfahren nach Anspruch 9, **dadurch gekennzeichnet, dass** die Rollen (17) als Dämpfer in der Endlage nach dem Verschieben der Schutzhaube (6) wirken.

11. Verfahren nach einem der Ansprüche 9 oder 10, **dadurch gekennzeichnet, dass** mittels der Welle (15) und den auf der Welle (15) zueinander synchronisierten zwei Rollen (17) ein geradliniges Verschieben der Schutzhaube (6) unterstützt wird.

12. Verfahren nach einem der Ansprüche 9 bis 11, **dadurch gekennzeichnet, dass** die Lage der Schutzhaube (6) in einer Arbeitsposition mittels wenigstens eines Mittels zur Überwachung der Arbeitsposition abgefragt wird.

13. Verfahren nach einem der Ansprüche 9 oder 12, **dadurch gekennzeichnet, dass** die Schutzhaube (6) in einer Entnahmeposition schlüssellos abgenommen werden kann.

## Claims

1. Packaging machine (1) with a protective device (5) comprising a protective hood (6) and a frame (11), **characterized in that** the frame (11) comprises a shaft (15) with two rolls (17) and the protective hood (6) comprises guides (16), the guides (16) cooperating with the rolls (17) in such a manner that the protective hood (6) is liftable, tiltable around the shaft (15) and displaceable.

2. Packaging machine according to claim 1, **characterized in that** the shaft (15) is rotatably mounted on the frame (11).

3. Packaging machine according to claim 2, **characterized in that** the two rolls (17) are synchronized with each other by means of the shaft (15).

4. Packaging machine according to any one of the preceding claims, **characterized in that** the rolls (17) have a running surface with friction.

5. Packaging machine according to any one of the preceding claims, **characterized in that** the rolls (17) have a running surface with damping.

6. Packaging machine according to any one of the preceding claims, **characterized in that** the running surfaces of the rolls (17) are made from an elastomer.

7. Packaging machine according to any one of the preceding claims, **characterized in that** a monitoring device is provided for monitoring the work position of the protective hood (6).

8. Packaging machine according to any one of the preceding claims, **characterized in that** the protective hood (6) is removable in a removal position in a keyless manner from the protective device (5).

9. A method for operating a packaging machine (1) with a protective device (5) for moving a protective hood (6), the method comprising the following steps:
- lifting and tilting the protective hood (6) around a shaft (15),
- shifting the protective hood (6) along guides (16) in the protective hood (6), the guides running on two rolls (17) of the shaft (15), and
- tilting the protective hood (6) around the shaft (15) into an end position.

10. Method according to claim 9, **characterized in that** the rolls (17) act as dampers in the end position after shifting of the protective hood (6).

11. Method according to any one of claims 9 or 10, **characterized in that** a straight shifting of the protective hood (6) is supported by means of the shaft (15) and the two rolls (17) synchronized with each other on the shaft (15).

12. Method according to any one of claims 9 to 11, **characterized in that** the position of the protective hood (6) in a work position is checked by means of at least one monitoring device for monitoring the work position.

13. Method according to any one of claims 9 to 12, **characterized in that** the protective hood (6) can be removed in a removal position in a keyless manner.

## Revendications

1. Machine d'emballage (1) comprenant un dispositif de protection (5), qui comporte un capot de protection (6) et un cadre (11), **caractérisée en ce que** le cadre (11) présente un arbre (15) avec deux galets (17) et le capot de protection (6) des guidages (16), lesdits guidages (16) interagissant avec les galets (17) de manière à ce que le capot de protection (6) puisse être soulevé, être incliné autour de l'arbre (15), et coulisser.

2. Machine d'emballage selon la revendication 1, **caractérisée en ce que** l'arbre (15) est monté rotatif sur le cadre (11).

3. Machine d'emballage selon la revendication 2, **caractérisée en ce que** les deux galets (17) sont mutuellement synchronisés au moyen de l'arbre (15).

4. Machine d'emballage selon l'une des revendications précédentes, **caractérisée en ce que** les galets (17) présentent une surface de roulement avec une friction.

5. Machine d'emballage selon l'une des revendications précédentes, **caractérisée en ce que** les galets (17) présentent une surface de roulement avec un amortissement.

6. Machine d'emballage selon l'une des revendications précédentes, **caractérisée en ce que** les surfaces de roulement des galets (17) sont réalisées en un élastomère.

7. Machine d'emballage selon l'une des revendications précédentes, **caractérisée en ce qu'**il est prévu un moyen pour surveiller la position de travail du capot de protection (6).

8. Machine d'emballage selon l'une des revendications précédentes, **caractérisée en ce que** le capot de protection (6) peut, dans une position de retrait, être retiré sans clé du dispositif de protection (5).

9. Procédé pour assurer le fonctionnement d'une machine d'emballage (1) avec un dispositif de protection (5) pour déplacer un capot de protection (6), le procédé comprenant les étapes suivantes :
- soulèvement et inclinaison du capot de protection (6) autour d'un arbre (15),
- coulissement du capot de protection (6) le long de guidages (16) dans le capot de protection (6), qui circulent sur deux galets (17) de l'arbre (15), et
- inclinaison du capot de protection (6) autour de l'arbre (15) jusque dans une position finale.

10. Procédé selon la revendication 9, **caractérisé en ce que** les galets (17) agissent en tant qu'amortisseurs dans la position finale, après le coulissement du capot de protection (6).

11. Procédé selon l'une des revendications 9 ou 10, **caractérisé en ce qu'**à l'aide de l'arbre (15) et des deux galets (17) synchronisés l'un par rapport à l'autre sur l'arbre (15), on favorise un coulissement rectiligne du capot de protection (6).

12. Procédé selon l'une des revendications 9 à 11, **caractérisé en ce que** la position du capot de protection (6) dans une position de travail est détectée à l'aide d'au moins un moyen de surveillance de la position de travail.

13. Procédé selon l'une des revendications 9 ou 12, **caractérisé en ce qu'**il est possible de retirer sans clé, le capot de protection (6) lorsqu'il se trouve dans une position de retrait.
